# EUROPÄISCHE PATENTSCHRIFT

(11) **EP 0 392 279 B1**
(45) Veröffentlichungstag und Bekanntmachung des Hinweises auf die Patenterteilung: **23.06.1993**
(21) Anmeldenummer: 90106078.0
(22) Anmeldetag: 29.03.1990
(51) Int. Cl.: D01H 9/00

(54) **Spulenreifvorrichtung**
Bobbin gripping device
Dispositif de préhension pour bobines

(30) Priorität: 14.04.1989 DE 3912332
(43) Veröffentlichungstag der Anmeldung: 17.10.1990
(73) Patentinhaber: Zinser Textilmaschinen GmbH, D-73058 Ebersbach/Fils (DE)
(72) Erfinder: Städele, Norbert, D-7320 Göppingen (DE); Hoffmann, Martin, D-7440 Nürtingen (DE)
(74) Vertreter: Schieschke, Klaus, Dipl.-Ing.

(56) Entgegenhaltungen:
- EP-A- 0 303 877

## Beschreibung

Die Erfindung bezieht sich auf eine Spulengreifvorrichtung, welche an einem Längsträger eines Spulenwechselautomaten einer Ringspinnmaschine angeordnet ist, wobei mindestens ein Teil der druckluftbetätigten Spulengreifvorrichtung unter äußerer Krafteinwirkung aus dem Spulengreifbereich herausbewegbar ist.

Von Längsträgern, beispielsweise Greiferbalken, abkragende Spulengreifelemente unterliegen der Gefahr der Beschädigung, wenn sie gegen unnachgiebige Hindernisse anlaufen sollten. Es zählt in diesem Zusammenhang bereits zum Stand der Technik, die Spulengreifelemente ausklinkbar am Längsträger anzuordnen (Prospekt 666169000 9/83). Stoßen hier die Spulengreifelemente gegen ein Hindernis, so schwenken diese Spulengreifelemente aus ihrem Wirkbereich heraus, wobei ein Federelement aus einer Halterung herausgleitet. Hierbei kann die Druckluftzufuhr gestört werden, so daß nach dem Einschwenken der Greifelemente in den Wirkbereich nicht mehr die einwandfreie Funktion dieser Greifelemente gewährleistet ist.

Aufgabe der vorliegenden Erfindung ist es demgegenüber, eine Spulengreifvorrichtung der eingangs genannten Art so auszubilden, daß bei aus dem Wirkbereich herausgeschwenktem Greifelement kein Luftverlust eintritt.

Diese Aufgabe wird erfindungsgemäß dadurch gelöst, daß alle druckluftführenden Teile des die Spulengreifvorrichtung betätigenden pneumatischen Arbeitselementes an dem die Spulengreifvorrichtung tragenden Längsträger starr befestigt sind. Hierdurch ergibt sich der Vorteil, daß beim Ausschwenken der Greifelemente aus dem Wirkbereich kein Leckverlust auftritt, da die zur Durchführung der Greiffunktion führenden Teile starr am Längsträger befestigt sind.

In weiterer Ausgestaltung der Erfindung kann die Spulengreifvorrichtung aus einem am Längsträger starr befestigten Gehäuseteil und aus einem beweglichen Gehäuseteil bestehen, wobei die druckluftführenden Teile des pneumatischen Arbeitsorgans ausschließlich im starr befestigten Gehäuseteil angeordnet sind. Hierbei kann das bewegliche Gehäuseteil über eine Rastverbindung an dem am Längsträger befestigten Gehäuseteil angeordnet sein, wobei der am Längsträger befestigte Gehäuseteil einen zylinderförmigen Bereich mit mindestens einem Rastelement aufweist, in welches ein Gegenrastelement des beweglichen Gehäuseteils eingreift. Damit besteht die Möglichkeit, daß bei Auftreffen auf ein Hindernis das bewegliche Gehäuseteil über die Gegenraste aus dem Rastelement des am Längsträger befestigten Gehäuseteils ausklinkt.

In weiterer Ausgestaltung der Erfindung kann innerhalb des zylinderförmigen Bereichs des am Längsträger befestigten Gehäuseteils eine druckluftbeaufschlagbare Rollmembran befestigt sein, welche eine mit dem zapfenartig ausgebildeten Greifelement verbundene Grundplatte aufweist. Damit sind erfindungsgemäß wiederum die druckluftführenden Teile an dem Längsbalken befestigt und nicht an einer Ausklinkbewegung des beweglichen Gehäuseteils aus dem Wirkbereich beteiligt. An dem zylinderförmigen Bereich des am Längsträger befestigten Gehäuseteils kann ein Kegelstumpfbereich anschließen, welcher stirnseitig mit einer Lagerstelle für das Greifelement versehen ist. Hierbei kann das bewegliche Gehäuseteil den am Längsträger befestigten Gehäuseteil im dem Längsträger abgewandten Bereich umschließen.

In weiterer Ausgestaltung der Erfindung besteht die Möglichkeit, daß das Greifelement aus zwei, miteinander kuppelbaren Zapfenteilen besteht, deren einer Teil mit der Rollmembran und der Grundplatte verbunden im am Längsträger befestigten Gehäuseteil und deren anderer Teil im beweglichen Gehäuseteil gelagert ist. Wiederum sind die druckluftführenden Teile am Längsträger befestigt, so daß nur der bewegliche Gehäuseteil mit einem Teil des Greifelements aus dem Wirkbereich herausbewegt werden kann.

Alternativ besteht darüberhinaus erfindungsgemäß die Möglichkeit, daß das bewegliche Gehäuseteil über mindestens einen horizontalen Zapfen schwenkbar an dem am Längsträger befestigten Gehäuseteil angeordnet und über ein Rastelement in seiner Wirkstellung gehaltert ist. Hierbei kann das bewegliche Gehäuseteil gabelartig ausgebildet sein, wobei im Gabelzentrum das Widerlager für das Greifelement gelagert ist. Läuft bei einer derartigen Konstruktion das bewegliche Gehäuseteil gegen ein Hindernis, so erfolgt ein einfaches Abschwenken aus dem Wirkbereich, so daß keine nachteiligen Beschädigungen der Spulengreifvorrichtung auftreten können.

In weiterer Ausgestaltung der Erfindung besteht auch die Möglichkeit, daß jeder Gabelarm zwei im Abstand voneinander angeordnete Bolzen aufweist, wobei der eine Bolzen Teil eines Rastelements ist und der andere Bolzen in eine horizontale Führung des am Längsträger befestigten Gehäuseteils federbeaufschlagt lagert. Bei dieser Alternative erfolgt nicht nur ein Abschwenken aus dem Wirkbereich, sondern nach einer bestimmten Winkelstellung eine Lösung des beweglichen Gehäuseteils vom am Längsträger befestigten Gehäuseteils.

In einer weiteren Ausführungsform der Erfindung besteht die Möglichkeit, daß die Spulengreifvorrichtung aus einem am Längsträger befestigten Gehäuseteil und aus einem beweglichen Gehäuseteil besteht, wobei der bewegliche Gehäuseteil ebenfalls am Längsträger gelagert ist. Hierbei kann am am Längsträger befestigten Gehäuseteil ein Balg gelagert sein, über welchen ein mit mindestens einem Greifelement der Spulengreifvorrichtung verbundener Betätigungshebel beaufschlagbar ist, wobei der Betätigungshebel am beweglichen Gehäuseteil gelagert ist.

Die Erfindung wird nachfolgend anhand von in der Zeichnung dargestellten Ausführungsbeispielen näher beschrieben. In der Zeichnung zeigen:
- Fig. 1: eine Ausführungsform der Erfindung in schematischer Seitenansicht im Schnitt
- Fig. 2 und 3: eine andere Ausführungsmöglichkeit der Erfindung in schematischer Seitenansicht mit Fig. 2 in Wirkstellung und Fig. 3 in gelöster Stellung des beweglichen Gehäuseteils;
- Fig. 4: eine weitere Ausführungsmöglichkeit der Erfindung mit schwenkbarem, beweglichem Gehäuseteil;
- Fig. 5: eine Draufsicht auf die Ausführungsmöglichkeit nach Fig. 4;
- Fig. 6: eine Teilansicht einer anderen Ausführungsform in Seitenansicht, teils gebrochen;
- Fig. 7: eine weitere Ausführungsmöglichkeit der Erfindung in schematischer Seitenansicht im Schnitt.

Fig. 1 zeigt eine erste Ausführungsform der Spulengreifvorrichtung 1, welche an einem Längsträger 2 eines Spulenwechselautomaten einer nicht näher dargestellten Ringspinnmaschine angeordnet ist. Dieser Längsträger 2 ist Teil einer nicht näher dargestellten Greiferbank des Spulenwechselautomaten. Aufgabe der Spulengreifvorrichtung ist es, mit Hilfe eines druckluftführenden Teils 3 ein pneumatisch betätigbares Arbeitselement 4 nach rechts zu bewegen, um den oberen Bereich einer Hülse 21 zu beaufschlagen, wobei sich dieser Bereich der Hülse 21 in einem Aufnahmetrichter 20 befindet und mit Hilfe des pneumatischen Arbeitselements 4 gegen ein Widerlager 15 gedrückt werden kann. Das druckluftführende Teil 3 ist bei der Ausführungsform nach Fig. 1 als Rollmembran 11 ausgebildet, welche einerseits am Längsträger 2 befestigt und andererseits vorderseitig mit einer Grundplatte 12 verbunden ist. An dieser Grundplatte 12 befindet sich das pneumatische Arbeitselement, welches beispielsweise als zapfenartig ausgebildetes Greifelement 13 gestaltet ist.

Das druckluftführende Teil 3 ist innerhalb eines am Längsträger 2 befestigten Gehäuseteils 5 angeordnet, welches einen zylinderförmigen Bereich 8 mit mindestens einem Rastelement 9 aufweist. An den zylinderförmigen Bereich 8 des am Längsträger 2 befestigten Gehäuseteils 5 schließt sich ein Kegelstumpfbereich 14 an, welcher stirnseitig mit einer Lagerstelle 31 für das Greifelement 13 versehen ist. Eine Druckfeder 33 stützt sich einerseits gegen die Stirnfläche des kegelstumpfförmigen Bereichs 14 und andererseits gegen die Grundplatte 12 ab.

Der Aufnahmetrichter 20 mit dem Widerlager 15 ist an einem beweglichen Gehäuseteil 6 angeordnet, welches seinerseits über ein Gegenrastelement 10 in das Rastelement 9 des am Längsträger 2 befestigten Gehäuseteils 5 eingreift.

Rastelement 9 und Gegenrastelement 10 bilden eine Rastverbindung 7 zwischen den Gehäuseteilen 5 und 6.
Bei Druckluftbetätigung bewegt sich die Rollmembran 11 nach rechts, wodurch über die Grundplatte 12 das zapfenartige Greifelement 13 nach rechts bewegt wird und damit den oberen Bereich der Hülse 21 gegen das Widerlager 15 drückt und die Hülse zum Weitertransport erfaßt.

Sollte die Spulengreifvorrichtung 1 beim Absenken auf den oberen Bereich der Hülse 21 auf ein Hindernis stoßen, so klinkt der bewegliche Gehäuseteil 6 über das Gegenrastelement 10 aus dem Rastelement 9 des am Längsträger 2 befestigten Gehäuseteils 5 aus und verursacht damit keinen Schaden an dem druckluftführenden Teil des die Spulengreifvorrichtung betätigenden pneumatischen Arbeitselements 4.

Auch bei dem Ausführungsbeispiel nach Fig. 2 und 3 besteht die Spulengreifvorrichtung 1 aus einem am Längsträger 2 befestigten Gehäuseteil 5 und aus einem beweglichen Gehäuseteil 6, wobei die druckluftführenden Teile des pneumatischen Arbeitsorgans 4 ausschließlich im befestigten Gehäuseteil 5 angeordnet sind. Bei dieser Ausführungsform nach Fig. 2 und 3 ist das am Längsträger 2 befestigte Gehäuseteil 5 lediglich als Zylindermantel 34 ausgebildet, wobei wiederum über eine Rastverbindung 7 eine Verbindung zwischen dem am Längsträger 2 befestigten Gehäuseteil 5 und dem beweglichen Gehäuseteil 6 geschaffen wird.

Bei dieser Ausführungsform besteht das Greifelement 13' aus zwei wirkungsmäßig miteinander kuppelbaren Zapfenteilen 16 und 17, deren einer Teil 16 mit der Rollmembran 11 und der Grundplatte 12 im am Längsträger 2 befestigten Gehäuseteil 5 gelagert ist. Der andere Teil 17 des Greifelements 13' ist über eine Lagerstelle 22 am beweglichen Gehäuseteil 6 gelagert, welches seinerseits wiederum den Aufnahmetrichter 20 mit dem Widerlager 15 trägt.

Fig. 2 stellt die Spulengreifvorrichtung in Wirkstellung dar, in welcher die beiden kuppelbaren Teile 16 und 17 des zapfenartig ausgebildeten Greifelements 13' wirkungsmäßig miteinander verbunden sind und unter Druckeinwirkung über die Rollmembran 11 den oberen Bereich der Hülse 21 gegen das Widerlager 15 drücken und die Hülse damit erfassen.

In Fig. 3 ist dargestellt, wie nach Einwirkung auf ein Hindernis eine Trennung des beweglichen Gehäuseteils 6 von dem am Längsträger 2 befestigten Gehäuseteil 5 erfolgt, nämlich indem das Gegenrastelement 10 des beweglichen Gehäuseteils 6 aus dem Rastelement 9 des Gehäuseteils 5 ausgeklinkt ist. Hier erfolgt eine Trennung der beiden Teile 16 und 17 des zapfenartigen Greifelements 13', wobei das Teil 16 an dem Gehäuseteil verbleibt und das Teil 17 gemeinsam mit dem Gehäuseteil 6 abgetrennt wird. Hier findet eine Feder 35 Anwendung, welche sich einerseits am vorderen Abschluß des Kegelstumpfbereichs 14' abstützt und andererseits an einer Platte 36, welche zugleich als Kupplungsteil für den stirnseitigen Abschluß des Teils 16 des zapfenartig ausgebildeten Greifelements 13' ausgebildet sein kann.

Bei der Ausführungsform nach Fig. 4 und 5 ist das bewegliche Gehäuseteil 6' über mindestens einen horizontalen Zapfen 18 schwenkbar an dem am Längsträger 2 befestigten Gehäuseteil 5 angeordnet und über ein Rastelement 25 in seiner Wirkstellung gehaltert.

Aus Fig. 4 ist ersichtlich, daß hier das am Längsträger 2 befestigte Gehäuseteil 5 wiederum aus einem zylindrischen Bereich 8 und einem Kegelstumpfbereich 14 besteht. Das bewegliche Gehäuseteil 6' kann aus zwei gabelartig verlaufenden Armen 19 bestehen, welche im vorderen Bereich jeweils über einen Zapfen 18 an den zylindrischen Bereich 8 des Gehäuseteils 5 drehbar gelagert sind. Im Schnittbereich der beiden Gabelarme 19 sind der Aufnahmetrichter 20 und das Widerlager 15 angeordnet. Um das bewegliche Gehäuseteil 5 in seiner in Fig. 4 dargestellten Wirkstellung zu haltern, ist ein Rastelement 25 zwischen dem Gehäuseteil 5 und dem Gehäuseteil 6' vorgesehen, welches ausklinkt, sobald das bewegliche Gehäuseteil 6' z.B. von oben gegen ein Hindernis stößt. In diesem Fall schwenkt das bewegliche Gehäuseteil 6' um den Zapfen 18 im Gegenuhrzeigersinn, so daß keine Beschädigung des am Längsträger 2 befestigten Gehäuseteils 5 und damit der druckluftführenden Teile möglich ist.

Bei der Ausführungsform nach Fig. 6 besteht wiederum das bewegliche Gehäuseteil 6' aus zwei Gabelarmen 23 und 23' in deren Schnittpunkt das Widerlager 15 und der Aufnahmetrichter 20 befestigt sind. Diese beiden Gabelarme 23 und 23' sind jeweils mit zwei Bolzen 26 und 26' ausgerüstet, wobei die Bolzen 26 in einer horizontalen Führung 27 des Gehäuseteils 5 gelagert und durch eine Feder 28 beaufschlagt und die Bolzen 26' in einer Gegenrastung 37 am festen Gehäuseteil 5 eingebettet sind.

Trifft die Spulengreifvorrichtung 1 gemäß Fig. 6 gegen ein Hindernis, so schwenkt zunächst das bewegliche Gehäuseteil 6' mit seinen beiden Gabelarmen 23 um die Drehbolzen 26, dabei gleiten die Bolzen 26' aus ihren Gegenrastungen 37. Anschließend schieben die Federn 28 die Bolzen 26 aus den Führungen 27. Das bewegliche Gehäuseteil 6' mit den beiden Gabelarmen 23 ist dann nicht mehr geführt und gehaltert, sondern - analog der Bauform nach Fig. 1 bis 3 - vollkommen von dem am Längsträger 2 starr befestigten Gehäuseteil 5 getrennt.

Eine weitere Ausführungsform der Erfindung ist in Fig. 7 dargestellt, wobei die Spulengreifvorrichtung 1 aus einem am Längsträger 2 befestigten Gehäuseteil 5 besteht, innerhalb welchem ein Balg 29 gelagert ist. Das Gehäuseteil 6'' ist bei dieser Ausführungsform ebenfalls über Rastelemente 32 am Längsträger 2 befestigt und weist eine Lagerstelle 31 auf, in welcher ein Winkelhebel 30 drehbar gelagert ist. Hierbei weist dieser Winkelhebel 30 zwei Arme 38 und 39 auf, wobei der Arm 38 im Wirkbereich des Balgs 29 liegt und der Arm 39 endseitig mit dem zapfenartig ausgebildeten Greifelement 13 verbunden ist. Erfolgt nun ein Aufblähen des Balgs 29 über eine Druckluftleitung 40, so schwenkt der Hebel 30 um seinen Drehpunkt 31, wodurch über den Arm 38 und den Arm 39 das zapfenartig ausgebildete Greifelement 13 nach rechts bewegt wird und damit den oberen Bereich einer Hülse erfaßt und festhält.

Auch bei dieser Ausführungsform liegt eine Trennung zwischen dem am Längsträger 2 befestigten Gehäuseteil 5 und dem Gehäuseteil 6'' vor, welches das zapfenartige Greifelement 13 lagert.

Allen Ausführungsformen der Erfindung ist gemeinsam, daß die beiden Gehäuseteile so geteilt sind, daß beim Abwerfen oder Abschwenken des beweglichen Gehäuseteils 6 bzw. 6' bzw. 6'' keine Undichtheit der druckluftbetätigbaren Teile entsteht. Damit ist in diesem Fall die volle Funktionsfähigkeit der Spulengreifvorrichtung auch nach Auftreffen auf ein Hindernis gesichert.

## Patentansprüche

1. Spulengreifvorrichtung, welche an einem Längsträger (2) eines Spulenwechselautomaten einer Ringspinnmaschine angeordnet ist, wobei mindestens ein Teil der druckluftbetätigten Spulengreifvorrichtung (1) unter äußerer Krafteinwirkung aus dem Spulengreifbereich herausbewegbar ist,
dadurch gekennzeichnet,
daß alle druckluftführenden Teile (3) des die Spulengreifvorrichtung (1) betätigenden pneumatischen Arbeitselementes (4) an dem die Spulengreifvorrichtung (1) tragenden Längsträger (2) starr befestigt sind.

2. Spulengreifvorrichtung nach Anspruch 1, dadurch gekennzeichnet, daß die Spulengreifvorrichtung (1) aus einem am Längsträger (2) befestigten Gehäuseteil (5) und aus einem beweglichen Gehäuseteil (6) besteht und daß die druckluftführenden Teile des pneumatischen Arbeitsorgans (4) ausschließlich im befestigten Gehäuseteil (5) angeordnet sind.

3. Spulengreifvorrichtung nach Anspruch 1 und 2, dadurch gekennzeichnet, daß das bewegliche Gehäuseteil (6) über eine Rastverbindung (7) an dem am Längsträger (2) befestigten Gehäuseteil (5) angeordnet ist.

4. Spulengreifvorrichtung nach Anspruch 3, dadurch gekennzeichnet, daß der am Längsträger (2) befestigte Gehäuseteil (5) einen zylinderförmigen Bereich (8) mit mindestens einem Rastelement (9) aufweist, in welches ein Gegenrastelement (10) des beweglichen Gehäuseteils (6) eingreift.

5. Spulengreifvorrichtung nach Anspruch 4, dadurch gekennzeichnet, daß innerhalb des zylinderförmigen Bereich des am Längsträger (2) befestigten Gehäuseteils (5) eine druckluftbeaufschlagbare Rollmembran (11) befestigt ist, welche eine mit einem zapfenartig ausgebildeten Greifelement (13) verbundene Grundplatte (12) aufweist.

6. Spulengreifvorrichtung nach Anspruch 1 bis 5, dadurch gekennzeichnet, daß an den zylinderförmigen Bereich (8) des am Längsträger (2) befestigten Gehäuseteils (5) ein Kegelstumpfbereich (14) anschließt, welcher stirnseitig mit einer Lagerstelle (15) für das Greifelement (13) versehen ist.

7. Spulengreifvorrichtung nach Anspruch 1 bis 6, dadurch gekennzeichnet, daß das bewegliche Gehäuseteil (6) den am Längsträger (2) befestigten Gehäuseteil (5) im dem Längsträger (2) abgewandten Bereich umschließt (Fig. 1).

8. Spulengreifvorrichtung nach Anspruch 1 bis 5, dadurch gekennzeichnet, daß das Greifelement (13') aus zwei, miteinander kuppelbaren Zapfenteilen (16, 17) besteht, deren einer Teil (16) mit der Rollmembran (11) und der Grundplatte (12) verbunden im am Längsträger (2) befestigten Gehäuseteil (5) und deren anderer Teil (17) im beweglichen Gehäuseteil (6) gelagert ist (Fig. 2).

9. Spulengreifvorrichtung nach Anspruch 1, dadurch gekennzeichnet, daß das bewegliche Gehäuseteil (6') über mindestens einen horizontalen Zapfen (18) schwenkbar an dem am Längsträger (2) befestigten Gehäuseteil (5) angeordnet und über ein Rastelement in seiner Wirkstellung gehaltert ist (Fig. 4, 5).

10. Spulengreifvorrichtung nach Anspruch 9, dadurch gekennzeichnet, daß das bewegliche Gehäuseteil (6') gabelartig ausgebildet ist, wobei im Gabelzentrum das Widerlager (15) für das Greifelement (13) gelagert ist.

11. Spulengreifvorrichtung nach Anspruch 9 und 10, dadurch gekennzeichnet, daß jeder Gabelarm (23, 23') zwei im Abstand voneinander angeordnete Bolzen (26, 26') aufweist, wobei der eine Bolzen (26') Teil eines Rastelements ist und der andere Bolzen (26) in einer horizontalen Führung (27) des am Längsträger (2) befestigten Gehäuseteils (5) federbeaufschlagt lagert (Fig. 6).

12. Spulengreifvorrichtung nach Anspruch 1, dadurch gekennzeichnet, daß die Spulengreifvorrichtung (1) aus einem am Längsträger (2) befestigten Gehäuseteil (5) und aus einem beweglichen Gehäuseteil (6'') besteht, wobei der bewegliche Gehäuseteil (6'') ebenfalls am Längsträger (2) befestigt ist.

13. Spulengreifvorrichtung nach Anspruch 1 und 12, dadurch gekennzeichnet, daß am am Längsträger (2) befestigten Gehäuseteil (5) ein Balg (29) gelagert ist, über welchen ein mit mindestens einem Greifelement (13) der Spulengreifvorrichtung (1) verbundener Betätigungshebel (30) beaufschlagbar ist und daß der Betätigungshebel (30) am beweglichen Gehäuseteil (6'') gelagert ist (Fig. 7).

## Claims

1. A bobbin gripping device which is disposed on a longitudinal support (2) of an automatic bobbin changer on a ring spinning frame, wherein at least one part of the bobbin gripping device (1), which is actuated by compressed air, can be moved out of the bobbin gripping region under the effect of external force, characterised in that all parts (3) carrying compressed air of the pneumatic operating element (4) which actuates the bobbin gripping device (1) are rigidly secured to the longitudinal support (2) carrying the bobbin gripping device (1).

2. A bobbin gripping device according to claim 1, characterised in that the bobbin gripping device (1) consists of a housing part (5) fixed to the longitudinal support (2) and of a mobile housing part (6), and that the parts carrying compressed air of the pneumatic operating element (4) are exclusively disposed in the fixed housing part (5).

3. A bobbin gripping device according to claims 1 and 2, characterised in that the mobile housing part (6) is disposed on the housing part (5) fixed to the longitudinal support (2) via a catch connection (7).

4. A bobbin gripping device according to claim 3, characterised in that the housing part (5) fixed to the longitudinal support (2) has a cylindrical region (8) with at least one catch element (9) in which a mating catch element (10) of the mobile housing part (6) engages.

5. A bobbin gripping device according to claim 4, characterised in that a curled diaphragm (11), which can be acted upon by compressed air, is secured inside the cylindrical region of the housing part (5) fixed to the longitudinal support (2), which diaphragm has a base plate (12) attached to a gripping element (13) constructed in the form of a spigot.

6. A bobbin gripping device according to claims 1 to 5, characterised in that a truncated cone region (14) is attached to the cylindrical region (8) of the housing part (5) fixed to the longitudinal support (2), the end face of which truncated cone region is provided with a bearing (15) for the gripping element (13).

7. A bobbin gripping device according to claims 1 to 6, characterised in that the mobile housing part (6) surrounds the housing part (5) fixed to the longitudinal support (2) in the region of the fixed housing part remote from the longitudinal support (2) (Figure 1).

8. A bobbin gripping device according to claims 1 to 5, characterised in that the gripping element (13') consists of two spigot parts (16, 17) which can be coupled to each other, one part (16) of which is mounted attached to the curled diaphragm (11) and the base plate (12) in the housing part (5) fixed to the longitudinal support (2), and the other part (17) of which is mounted in the mobile housing part (6) (Figure 2).

9. A bobbin gripping device according to claim 1, characterised in that the mobile housing part (6') is disposed on the housing part (5) fixed to the longitudinal support (2) so that it can swivel via at least one horizontal spigot (18) and is held in its operating position via a catch element (Figures 4 and 5).

10. A bobbin gripping device according to claim 9, characterised in that the mobile housing part (6') is of fork-like construction, wherein the bearing surface (15) for the gripping element (13) is mounted in the centre of the fork.

11. A bobbin gripping device according to claims 9 and 10, characterised in that each fork arm (23, 23') has two pins (26, 26') disposed at a distance from each other, wherein one pin (26') is part of a catch element and the other pin (26) is mounted under spring pressure in a horizontal guide (27) on the housing part (5) fixed to the longitudinal support (2) (Figure 6).

12. A bobbin gripping device according to claim 1, characterised in that the bobbin gripping device (1) consists of a housing part (5) fixed to the longitudinal support (2) and a mobile housing part (6''), wherein the mobile housing part (6'') is also secured to the longitudinal support (2).

13. A bobbin gripping device according to claims 1 and 12, characterised in that a bellows (29) is mounted on the housing part (5) fixed to the longitudinal support (2), via which an actuating lever (30) can be acted upon, which actuating lever is attached to at least one gripping element (13) of the bobbin gripping device (1), and that the actuating lever (30) is mounted on the mobile housing part (6'') (Figure 7).

## Revendications

1. Dispositif de préhension pour bobines disposé sur un support longitudinal (2) d'un changeur automatique de bobines d'un métier à filer continu à anneaux, une partie au moins du dispositif de préhension pour bobines (1) actionné par de l'air comprimé pouvant être amenée hors de la sone de préhension des bobines sous l'effet d'une force extérieure, caractérisé par le fait que toutes les pièces (3) conduisant l'air comprimé de l'organe de travail pneumatique (4) qui actionne le dispositif de préhension pour bobines (1) sont fixées rigidement au support longitudinal (2) qui porte le dispositif de préhension pour bobines (1).

2. Dispositif de préhension pour bobines selon la revendication 1, caractérisé par le fait que le dispositif de préhension pour bobines (1) se compose d'une partie de boîtier (5) qui est fixée au support longitudinal (2) et d'une partie de boîtier mobile (6), et par le fait que les pièces conduisant l'air comprimé de l'organe de travail pneumatique (4) sont disposées exclusivement dans la partie fixe (5) du boîtier.

3. Dispositif de préhension pour bobines selon les revendications 1 et 2, caractérisé par le fait que la partie mobile (6) du boîtier est montée, par l'intermédiaire d'une liaison par encliquetage (7), sur la partie (5) du boîtier qui est fixée au support longitudinal (2).

4. Dispositif de préhension pour bobines selon la revendication 3, caractérisé par le fait que la partie (5) du boîtier qui est fixée au support longitudinal (2) présente une région cylindrique (8) comprenant au moins un élément d'encliquetage (9) dans lequel pénètre un élément d'encliquetage conjugué (10) de la partie mobile (6) du boîtier.

5. Dispositif de préhension pour bobines selon la revendication 4, caractérisé par le fait qu'à l'intérieur de la région cylindrique de la partie (5) du boîtier qui est fixée au support longitudinal (2) est fixée une membrane à enroulement (11) qui peut être soumise à l'action de l'air comprimé et qui présente une plaque de fond (12) reliée à un élément de préhension (13), lequel est réalisé à la manière d'un poussoir.

6. Dispositif de préhension pour bobines selon les revendications 1 à 5, caractérisé par le fait qu'à la région cylindrique (8) de la partie (5) du boîtier qui est fixée au support longitudinal (2) se raccorde une région en tronc de cône (14) qui est munie frontalement d'un contre-appui (15) coopérant avec l'élément de préhension (13).

7. Dispositif de préhension pour bobines selon les revendications 1 à 6, caractérisé par le fait que, dans la région opposée au support longitudinal (2), la partie mobile (6) du boîtier entoure la partie (5) du boîtier qui est fixée au support longitudinal (2) (figure 1).

8. Dispositif de préhension pour bobines selon les revendications 1 à 5, caractérisé par le fait que l'élément de préhension (13') se compose de deux parties de poussoir (16, 17) qui peuvent être accouplées entre elles, dont une partie (16) est reliée à la membrane à enroulement (11) et à la plaque de fond (12) dans la partie (5) du boîtier qui est fixée au support longitudinal (2), et dont l'autre partie (17) est montée dans la partie mobile (6) du boîtier (figure 2).

9. Dispositif de préhension pour bobines selon la revendication 1, caractérisé par le fait que la partie mobile (6') du boîtier est montée pivotante, par l'intermédiaire d'au moins un pivot horizontal (18), sur la partie (5) du boîtier qui est fixée au support longitudinal (2), et qu'elle est maintenue dans sa position active par l'intermédiaire d'un élément d'encliquetage (figures 4 et 5).

10. Dispositif de préhension pour bobines selon la revendication 9, caractérisé par le fait que la partie mobile (6') du boîtier est réalisée à la manière d'une fourche, le contre-appui (15) qui coopère avec l'élément de préhension (13) étant monté au centre de la fourche.

11. Dispositif de préhension pour bobines selon les revendications 9 et 10, caractérisé par le fait que chaque branche (23, 23') de la fourche présente deux tenons (26, 26') disposés à distance l'un de l'autre, l'un (26') des tenons constituant une partie d'un élément d'encliquetage et l'autre tenon (26) étant monté, en étant soumis à l'action d'un ressort, dans un guidage horizontal (27) de la partie (5) du boîtier qui est fixée au support longitudinal (2) (figure 6).

12. Dispositif de préhension pour bobines selon la revendication 1, caractérisé par le fait que le dispositif de préhension pour bobines (1) se compose d'une partie de boîtier (5) qui est fixée au support longitudinal (2) et d'une partie de boîtier mobile (6''), la partie mobile (6'') du boîtier étant également fixée au support longitudinal (2).

13. Dispositif de préhension pour bobines selon les revendications 1 et 12, caractérisé par le fait que, sur la partie (5) du boîtier qui est fixée au support longitudinal (2), est monté un soufflet (29) par l'intermédiaire duquel peut être manoeuvré un levier d'actionnement (30) relié à au moins un élément de préhension (13) du dispositif de préhension pour bobines (1), et par le fait que le levier d'actionnement (30) est monté sur la partie mobile (6'') du boîtier (figure 7).
